# EUROPÄISCHE PATENTSCHRIFT

(11) **EP 1 342 912 B1**
(45) Veröffentlichungstag und Bekanntmachung des Hinweises auf die Patenterteilung: **17.08.2011**
(21) Anmeldenummer: 03000995.5
(22) Anmeldetag: 17.01.2003
(51) Int. Cl.: F02M 37/00

(54) **Kraftstoffversorgung für eine Brennkraftmaschine**
Fuel supply system for an internal combustion engine
Système d'alimentation en carburant pour un moteur à combustion interne

(30) Priorität: 07.03.2002 DE 10210152
(43) Veröffentlichungstag der Anmeldung: 10.09.2003
(73) Patentinhaber: Volkswagen Aktiengesellschaft, 38436 Wolfsburg (DE)
(72) Erfinder: Middendorf, Hermann, Dr., 38550 Isenbüttel (DE)

(56) Entgegenhaltungen:
- EP-A- 1 124 055
- EP-A- 1 180 595
- DE-A1- 4 231 731
- DE-A1- 19 527 134
- GB-A- 2 023 716
- US-A1- 2001 032 618

## Beschreibung

Die Erfindung betrifft eine Kraftstoffversorgung für eine Brennkraftmaschine, mit einem Niederdrucksystem und einem Hochdrucksystem, wobei das Hochdrucksystem eine Hochdruckpumpe mit wenigstens einem nachgeordneten Hochdruckeinspritzventil und das Niederdrucksystem eine kraftstoffpumpe sowie eine die Kraftstoffpumpe mit der Hochdruckpumpe verbindende Kraftstoffleitung umfasst, wobei in der Kraftstoffleitung des Niederdrucksystems zwischen Kraftstoffpumpe und Hochdruckpumpe ein Rückschlagventil angeordnet ist, gemäß dem Oberbegriff des Anspruchs 1.

Aus der DE 42 31 731 A1 ist ein Kraftstoffzuführungssystem bekannt, bei dem in einer Kraftstoffleitung ein Rückschlagventil angeordnet ist, um ein rückwärts gerichtete Fließen von Kraftstoff von einer Zuführeinrichtung zu einer Pumpe zu verhindern.

Die DE 195 27 134 A1 beschreibt eine Kraftstoffleiteinrichtung für Verbrennungsmotoren mit einem Druckventil mit Rückschlagventil in einer Kraftstoffleitung, welches nur öffnet, wenn eine Kraftstoffpumpe einen vorbestimmten Druck in der Kraftstoffleitung aufbaut.

Die EP 11 24 055 A2 betrifft eine Kraftstoffversorgung für eine Brennkraftmaschine mit einer den Kraftstoff aus einem Tank über eine Förderleitung zur Brennkraftmaschine, fördernde Kraftstoffpumpe sowie mit einem Druckregler, der den für die Brennkraftmaschine relevanten Kraftstoffdruck wahlweise auf unterschiedliche Druckniveaus einstellt, In der Förderleitung ist stromauf der Hochdruckpumpe ein Druckregler angeordnet, von dem die bereits genannte Rückführleitung abzweigt, so daß der Druckregler lediglich eine solche Kraftstoffmenge über die Förderleitung der Hochdruckpumpe zur Verfügung stellt, dass sich unter normalen Betriebsbedingungen dort, d.h. an deren Saugseite der sog. für die Brennkraftmaschine relevante Druck von bspw. 3,5 bar (gemessen als Differenzdruck gegenüber der Umgebung) einstellt. Die für die Erreichung dieses relevanten Druckes überschüssige, von der Kraftstoffpumpe geförderte und daher nicht benötigte Kraftstoffmenge wird vom Druckregler aber die Rückführleitung in den Tank zurückgeführt. Zwischen der Kraftstoffpumpe und dem Filter ist ein Rückschlagventil vorgesehen, so dass es bei einem Abstellen der Brennkraftmaschine erforderlich , ist, gleichzeitig das bereits genannte Absperrventil zu schließen, um sicherzustellen; daß auch bei einem Stillstand der Brennkraftmaschine zumindest für einen gewissen Zeitraum stromauf der Hochdruckpumpe der für die Brennkraftmaschine relevante Kraftstoffdruck aufrecht erhalten bleibt.

Die US 2001/032618 offenbart eine Kraftstoffversorgung für eine Brennkraftmaschine in V-Anordnung. Dabei versorgt eine gemeinsame Hochdruckpumpe die beiden Zylinderbänke. Zur Vermeidung von Druckwellen ist jeder Zylinderbank mit einer einen Helmholtz-Resonator bildenden parallelen Anordnung eines Rückschlagventils und einer Drossel ausgestattet.

Der Erfindung liegt die Aufgabe zugrunde, eine Kraftstoffzuführung der obengenannten Art bzgl. der Gefahr von Leckagen aufgrund von kurzzeitigen Überdrücken zu Verbessern.

Diese Aufgabe wird erfindungsgemäß durch eine Kraftstoffzuführung der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, dass in der Kraftstoffleitung des Niederdrucksystems in einer parallelen Anordnung zu dem Rückschlagventil eine Drossel angeordnet ist, die gemeinsam ein Drosselrückschlagventil bilden, welches bzgl. der Kraftstoffleitung einen kleineren Öffnungsquerschnitt aufweist.

Dies hat den Vorteil, daß erhöhte Druckpulsationen innerhalb der Kraftstoffleitung des Niederdrucksystems, welche sich aus der Bedarfssteuerung der Kraftstoffpumpe ergeben, wirksam und einfach reduziert sind.

Die Kraftstoffpumpe ist bevorzugt an einem Tank angeordnet und beispielsweise eine Einkolbenpumpe.

In einer bevorzugten Ausführungsform ist in der Kraftstoffleitung zwischen Kraftstoffpumpe und Drosselrückschlagventil ein Kraftstoffilter mit Drucksensor angeordnet.

Zweckmäßigerweise ist das Drosselrückschlagventil motorseitig nahe der Hochdruckpumpe angeordnet.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnung. Diese zeigt in der einzigen Fig. eine schematisches Funktionsschaltbild einer bevorzugten Ausführungsform einer erfindungsgemäßen Kraftstoffversorgung.

Die in der einzigen Fig. beispielhaft dargestellte, bevorzugte Ausführungsform einer erfindungsgemäßen Kraftstoffversorgung für eine Brennkraftmaschine umfaßt einen Kraftstofftank 10 mit einer bedarfsgesteuerten Kraftstoffpumpe 12, eine Kraftstoffleitung 14, welche die Kraftstoffpumpe 12 mit einer Hochdruckpumpe 16 mit Mengensteuerventil verbindet, und eine Hochdruckrail 18, welche mit entsprechenden Hochdruckeinspritzventilen 20 der ansonsten nicht näher dargestellten Brennkraftmaschine in kraftstoffleitender Verbindung steht. In der Kraftstoffleitung 14 ist ein Kraftstoffilter 22 mit Drucksensor angeordnet. Am Kraftstofftank 10 ist eine Tankentlüftung 24 mit AKF 26 angeordnet. Eine Leckageleitung 28 mit einem Rückschlagventil 30 verbindet die Hochdruckpumpe 16 mit der Kraftstoffpumpe 12. An einem stromabseitigen Ende ist die Hochdruckrail 18 mit einem Druckbegrenzungsventil 32 verbunden, welches über eine Rücklaufleitung 34 stromab des Kraftstoffilters 22 mit der Kraftstoffleitung 14 verbunden ist. Eine Linie 36 kennzeichnet, welche Teile auf einer Fahrzeugseite 38 und welche Teile auf einer Motorseite 40 angeordnet sind.

Die Kraftstoffpumpe 12 ist als Einkolbenpumpe mit einer Förderleistung von ca. 0,4 l/h bis 40 l/h und Förderdrücken von 1 bar bis 6 bar ausgebildet. Der Kraftstofftank 10, die Kraftstoffpumpe 12, die Kraftstoffleitung 14 und der Kraftstoffilter 22 bilden ein Niederdrucksystem der Kraftstoffversorgung. Die Hochdruckpumpe 16, die Hochdruckrail 18 und die Hochdruckeinspritzventile 20 bilden ein Hochdrucksystem der Kraftstoffversorgung. Während das Niederdrucksystem sowohl fahrzeugseitige 38 als auch motorseitige 40 Komponenten aufweist, ist das Hochdrucksystem motorseitig 40 angeordnet.

Erfindungsgemäße ist in der Kraftstoffleitung 14 zwischen Kraftstoffpumpe 12 und Hochdruckpumpe 16 im Niederdrucksystem ein Drosselrückschlagventil 42 motorseitig, d.h. im Kraftstoffzulauf der Hochdruckpumpe 16, angeordnet. Das Drosselrückschlagventil 42 reduziert von der Einkolbenpumpe 12 verursachte Druckpulsationen im Niederdrucksystem. Druckwellen, die sich ausgehend von der Kraftstoffpumpe 12 in der Kraftstoffleitung 14 in Richtung Hochdruckpumpe 16 ausbreiten, werden durch einen kleinen Öffnungsquerschnitt des Drosselrückschlagventils 42 in dieser Richtung gedämpft. Ein Überschreitung des zulässigen Systemdruckes durch derartige Druckpulsationen ist wirksam vermieden, so daß eine geringe Gefahr bzgl. Kraftstoffleckagen besteht.

### BEZUGSZEICHENLISTE

- 10: Kraftstofftank
- 12: Kraftstoffpumpe (tankseitig)
- 14: Kraftstoffleitung
- 16: Hochdruckpumpe
- 18: Hochdruckrail
- 20: Hochdruckeinspritzventilen
- 22: Kraftstoffilter
- 24: Tankentlüftung
- 26: AKF
- 28: Leckageleitung
- 30: Rückschlagventil
- 32: Druckbegrenzungsventil
- 34: Rücklaufleitung
- 36: Linie
- 38: Fahrzeugseite
- 40: Motorseite
- 42: Drosselrückschlagventil

## Patentansprüche

1. Kraftstoffversorgung für eine Brennkraftmaschine, insbesondere eines Kraftfahrzeuges, mit einem Niederdrucksystem und einem Hochdrucksystem, wobei das Hochdrucksystem eine Hochdruckpumpe (16) mit wenigstens einem nachgeordneten Hochdruckeinspritzventil (20) und das Niederdrucksystem eine bedarfsgesteuerte Kraftstoffpumpe (12) sowie eine die Kraftstoffpumpe (12) mit der Hochdruckpumpe (16) verbindende Kraftstoffleitung (14) umfasst, wobei in der Kraftstoffleitung (14) des Niederdrucksystems zwischen Kraftstoffpumpe (12) und Hochdruckpumpe (16) ein Rückschlagventil angeordnet ist, **dadurch gekennzeichnet, dass** in der Kraftstoffleitung (14) des Niederdrucksysteme in einer parallelen Anordnung zu dem Rückschlagventil eine Drossel angeordnet ist, die gemeinsam ein Drosselrückschlagventil (42) bilden, welches bzgl. der Kraftstoffleitung (14) einen kleineren Öffnungsquerschnitt aufweist.

2. Kraftstoffversorgung nach Anspruch 1, **dadurch gekennzeichnet, dass** die Kraftstoffpumpe (12) eine Einkolbenpumpe ist.

3. Kraftstoffversorgung nach wenigstens einem der vorhergehenden Ansprüche, **dadurch gekennzeichnet, dass** die Kraftstoffpumpe (12) an einem Kraftstofftank (10) angeordnet ist.

4. Kraftstoffversorgung nach wenigstens einem der vorhergehenden Ansprüche, **dadurch gekennzeichnet, dass** in der Kraftstoffleitung (14) zwischen Kraftstoffpumpe (12) und Drosselrückschlagventil (42) ein Kraftstoffilter (22) mit Drucksensor angeordnet ist.

5. Kraftstoffversorgung nach wenigstens einem der vorhergehenden Ansprüche, **dadurch gekennzeichnet, daß** das Drosselrückschlagventil (42) motorseitig nahe der Hochdruckpumpe (16) angeordnet ist.

## Claims

1. Fuel supply for an internal combustion engine, in particular of a motor vehicle, having a low-pressure system and a high-pressure system, the high-pressure system comprising a high-pressure pump (16) with at least one downstream high-pressure injection valve (20), and the low-pressure system comprising a fuel pump (12) which is controlled according to demand and a fuel line (14) which connects the fuel pump (12) to the high-pressure pump (16), a check valve being arranged in the fuel line (14) of the low-pressure system between the fuel pump (12) and high-pressure pump (16), **characterized in that** a throttle is arranged in the fuel line (14) of the low-pressure system so as to be arranged in parallel with the check valve, which throttle and check valve together form a throttling check valve (42) which has a smaller opening cross section than the fuel line (14).

2. Fuel supply according to Claim 1, **characterized in that** the fuel pump (12) is a single-piston pump.

3. Fuel supply according to at least one of the preceding claims, **characterized in that** the fuel pump (12) is arranged on a fuel tank (10).

4. Fuel supply according to at least one of the preceding claims, **characterized in that** a fuel filter (22) with a pressure sensor is arranged in the fuel line (14) between the fuel pump (12) and throttling check valve (42).

5. Fuel supply according to at least one of the preceding claims, **characterized in that** the throttling check valve (42) is arranged close to the high-pressure pump (16) at the engine side.

## Revendications

1. Alimentation en carburant pour un moteur à combustion interne, en particulier d'un véhicule automobile, comprenant un système basse pression et un système haute pression, le système haute pression comprenant une pompe à haute pression (16) avec au moins une soupape d'injection à haut pression (20) disposée en amont et le système basse pression comprenant une pompe à carburant (12) commandée en fonction des besoins, ainsi qu'une conduite de carburant (14) reliant la pompe à carburant (12) à la pompe à haute pression (16), un clapet anti-retour étant disposé dans la conduite de carburant (14) du système basse pression entre la pompe à carburant (12) et la pompe à haute pression (16), **caractérisée en ce que**, dans la conduite de carburant (14) du système basse pression, en parallèle avec le clapet anti-retour, est disposé un étranglement qui forme avec lui un clapet anti-retour d'étranglement (42), qui présente, par rapport à la conduite de carburant (14), une plus petite section transversale d'ouverture.

2. Alimentation en carburant selon la revendication 1, **caractérisée en ce que** la pompe à carburant (12) est une pompe à un seul piston.

3. Alimentation en carburant selon au moins l'une quelconque des revendications précédentes, **caractérisée en ce que** la pompe à carburant (12) est disposée sur un réservoir de carburant (10).

4. Alimentation en carburant selon au moins l'une quelconque des revendications précédentes, **caractérisée en ce que** dans la conduite de carburant (14), entre la pompe à carburant (12) et le clapet anti-retour d'étranglement (42) est disposé un filtre à carburant (22) avec un capteur de pression.

5. Alimentation en carburant selon au moins l'une quelconque des revendications précédentes, **caractérisée en ce que** le clapet anti-retour d'étranglement (42) est disposé du côté du moteur à proximité de la pompe à haute pression (16).
